# EUROPÄISCHE PATENTSCHRIFT

(11) **EP 1 889 338 B1**
(45) Veröffentlichungstag und Bekanntmachung des Hinweises auf die Patenterteilung: **23.12.2009**
(21) Anmeldenummer: 06754071.6
(22) Anmeldetag: 02.06.2006
(51) Int. Cl.: H01R 43/16

(54) **STECKKONTAKTELEMENT UND VERFAHREN ZU DESSEN HERSTELLUNG SOWIE VORRICHTUNG ZUM DURCHFÜHREN DES VERFAHRENS**
PLUG-IN CONTACT ELEMENT, METHOD FOR THE PRODUCTION THEREOF, AND DEVICE FOR CARRYING OUT SAID METHOD
ELEMENT DE CONTACT ENFICHABLE, PROCEDE DE FABRICATION ET DISPOSITIF POUR LA MISE EN OEUVRE DUDIT PROCEDE

(30) Priorität: 10.06.2005 DE 102005027001
(43) Veröffentlichungstag der Anmeldung: 20.02.2008
(73) Patentinhaber: SKS Kontakttechnik GmbH, 09366 Niederdorf (DE)
(72) Erfinder: METZLER, Jürgen, 09376 Oelsnitz/Erzgeb. (DE); LANGER, Falk, 08237 Zwönitz/OT Brünlos (DE)
(74) Vertreter: Oberdorfer, Jürgen
(86) Internationale Anmeldenummer: PCT/EP2006/005274
(87) Internationale Veröffentlichungsnummer: WO 2006/131272

(56) Entgegenhaltungen:
- EP-A1- 1 122 840
- US-A- 5 637 007
- US-A1- 2004 029 424

## Beschreibung

Die Erfindung betrifft ein Steckkontaktelement nach dem Oberbegriff des Anspruchs 1, ein Verfahren zu dessen Herstellung nach dem Oberbegriff des Anspruchs 10 und eine Vorrichtung zum Durchführen des Verfahrens nach dem Oberbegriff des Anspruchs 20.

Bekannte Steckkontaktelemente weisen üblicherweise einen Kontaktelementbasisbereich auf, an dessen einem Ende ein Kontaktierungsabschnitt zur Kontaktierung mit einem Gegensteckkontaktelement angeordnet ist und an dessen gegenüberliegendem Ende ein Anschlussabschnitt vorhanden ist, an dem ein elektrischer Leiter, z.B. ein Draht oder eine Platine befestigbar ist. Der Anschlussabschnitt ist über einen Übergangsabschnitt mit dem Kontaktelementbasisabschnitt verbunden. Der Kontaktelementbasisabschnitt ist üblicherweise im Wesentlichen als Hohlkörper, z.B. als Hohlzylinder oder als kastenförmiger Hohlkörper ausgebildet. Der Anschlussabschnitt ist beispielsweise als Crimpkontakt zur Kontaktierung eines Drahtes oder als Lötanschluss zum Befestigen des Steckkontaktelements, z.B. auf einer Platine ausgebildet.

Weiterhin ist es bekannt, derartige Steckkontaktelemente als Stanzbiegeteile auszubilden, wobei solche Steckkontaktelemente während der Herstellung in einer Vielzahl nebeneinander an einem Reststreifen angebunden sind. Der Reststreifen weist Lochungen auf, mittels denen die einzelnen Steckkontaktelemente nach Art eines Gurtes durch eine Stanzbiegevorrichtung gefördert werden. Nach Fertigstellung der einzelnen Steckkontaktelemente können diese vom Reststreifen getrennt und so vereinzelt werden oder direkt vom Reststreifen einer Einrichtung zur Bestückung in einen Isolierkörper zugeführt werden.

In einem weiteren, nachgeordneten Schritt werden mehrere Steckkontaktelemente beispielsweise zu einer Steckkontaktelementleiste oder einem Steckverbinder aufweisend eine Vielzahl von Steckkontaktelementen zusammengefasst. Hierbei werden beispielsweise eine Vielzahl von Steckkontaktelementen auf eine Platine aufgelötet und beispielsweise mittels eines gängigen Elektronikgießharzes zu einem Steckkontaktelementblock verbunden.

Bei bekannten gestanzten Steckkontaktelementen, insbesondere bei Steckkontaktelementen geringer Abmessung, beispielsweise für das Rastermaß 2,5 mm und/oder 5 mm besteht hierbei der Nachteil, dass beim Vergießen mehrerer Steckkontaktelemente mittels zunächst flüssigem Gießharz, dieses z.B. durch Kapillarwirkung solange es noch flüssig ist, in den Hohlkörper des Steckkontaktelements eindringt und unerwünscht weit zum Kontaktierungsabschnitt hin gelangen kann. Dabei kommt es vor, dass das Gießharz zu weit in Richtung zum Kontaktierungsabschnitt fließt und somit nach dem Aushärten die erforderlichen Federeigenschaften eines der Steckkontaktelemente nicht erreicht werden und/oder das Eindringen eines Gegenkontaktelements in das Steckkontaktelement nicht funktionsgerecht erfolgen kann und damit das Ziel einer sicheren Steckverbindung nicht erreicht wird.

Aufgabe der Erfindung ist es, ein Steckkontaktelement anzugeben, welches sich zum Vergießen bzw. Eingießen in einen

In der US-A-2004/0029424 wird ein Stecker mit Steckkontakt element nach dem Oberbegriff des Anspruchs 1 mit verbesserten leitfähigen Flachmetallteilen beschrieben, der ein leitfähiges Flachmetallteil aus Kupfer mit abgerundetem Ende und zwei rechtwinkelige leitfähige Flachmetallteile aus Kupfer umfasst, die alle in einem Spritzgießteil integriert sind, wobei die drei leitfähigen Flachmetallteile in einer Dreiecksanordnung nach vorne zeigend angeordnet sind.

Aus US-A-5637007 ist ein Steckerelement für einen hydraulischen Schaltkreis bekannt, bei dem Innensteckerkontaktelemente und Außensteckerkontaktelemente miteinander verbunden werden können und elektrisch kontaktiert werden können.

In der EP-A-1122840 wird ein Verfahren zur Herstellung eines Steckeraufnahmeteils einer wasserdichten Steckverbindung, welche eine oder mehrere über einen Crimpanschluss mit einer elektrischen Leitung verbundene Steckerbuchsen umfasst, in welche in einem Steckerteil gelagerte Steckerstifte einsteckbar sind, beschrieben. Steckerverbinder eignet, ohne dass die Funktionsfähigkeit des Steckkontaktelements eingeschränkt ist.

Diese Aufgabe wird mit einem Steckkontaktelement mit den Merkmalen des Anspruchs 1 gelöst. Vorteilhafte Ausführungsformen sind in den Unteransprüchen angegeben.

Eine weitere Aufgabe der Erfindung ist es, ein Verfahren zur Herstellung eines Steckkontaktelements anzugeben, welches leicht durchführbar ist und es ermöglicht, erfindungsgemäße Steckkontaktelemente in großer Stückzahl zuverlässig herzustellen. Eine besondere Aufgabe ist es, ein Verfahren anzugeben, bei dem die Steckkontaktelemente gemäß der Erfindung ohne Taktzeitverlust, unter Einbeziehung ggf. bestehender Herstellungsanlagen zu gewährleisten.

Diese Aufgabe wird mit einem Verfahren zur Herstellung eines Steckkontaktelementes mit den Merkmalen des Anspruchs 10 gelöst. Vorteilhafte Ausführungsformen sind in den hiervon abhängigen Ansprüchen angegeben.

Eine weitere Aufgabe der Erfindung ist es, eine Vorrichtung zum Durchführen des Verfahrens anzugeben, welche prozesssicher, ohne Taktzeitverlust gegenüber einem herkömmlichen Verfahren arbeitet.

Diese Aufgabe wird mit einer Vorrichtung zum Durchführen des Verfahrens mit den Merkmalen des Anspruchs 20 gelöst. Weitere vorteilhafte Ausführungsformen sind in den nachfolgend abhängigen Ansprüchen angegeben.

Im Folgenden wird die Erfindung anhand der Zeichnung beispielhaft näher erläutert. Es zeigen:
- Figur 1:: eine perspektivische Ansicht auf einen Reststreifen- abschnitt mit einer Vielzahl hieran angebundener er- findungsgemäßer Steckkontaktelemente in der Ausfüh- rung als Buchse;
- Figur 2:: den Reststreifenabschnitt gemäß Figur 1 in einer Draufsicht;
- Figur 3:: ein einzelnes erfindungsgemäßes Steckkontaktelement (Buchse) in einer vergrößerten Seitenansicht;
- Figur 4:: eine perspektivische Ansicht auf einen Reststreifen- abschnitt mit einer Vielzahl hieran angebundener er- findungsgemäßer Steckkontaktelemente in der Ausfüh- rung als Stecker;
- Figur 5:: schematisch eine erfindungsgemäße Vorrichtung zum Durchführen des erfindungsgemäßen Verfahrens zum Her- stellen des erfindungsgemäßen Steckkontaktelements, anhand der das erfindungsgemäße Verfahren erläutert wird.

Figur 1 zeigt beispielhaft sechs erfindungsgemäße Steckkontaktelemente 1, welche als Steckbuchsen ausgebildet sind und an einem Reststreifen 2 angebunden sind. Das erfindungsgemäße Steckkontaktelement 1 weist in bekannter Art und Weise einen Kontaktelementbasisbereich 3 auf. Der Kontaktelementbasisbereich 3 ist als insbesondere zylindrischer Hohlkörper ausgebildet und weist ein erstes Ende 3a und ein dem ersten Ende 3a gegenüberliegendes Ende 3b auf. Das erste Ende 3a ist dem Reststreifen 2 zugewandt und das zweite Ende 3b ist von diesem abgewandt. An das zweite Ende 3b schließt sich in Längsrichtung des Steckkontaktelements 1 ein Kontaktierungsabschnitt 4 an.

Der Kontaktierungsabschnitt 4 ist beispielsweise aus einem ersten Kontaktfederarm 5 und einem zweiten Kontaktfederarm 6 ausgebildet. An ihrem freien Ende weisen die Kontaktfederarme 5, 6 eine Kontaktierungseinschnürung 7 auf, an die sich ein divergierender Findungstrichter 8 anschließt. Die Kontaktfederarme 5, 6 bilden an ihrem freien Ende eine Einstecköffnung 9 für ein Gegensteckkontaktelement, z. B. einen Stecker (vgl. Fig. 4), welches im eingesteckten Zustand im Bereich der Kontaktierungseinschnürung 7 von den Federarmen 5, 6 kontaktiert wird.

Am ersten Ende 3a des Steckkontaktelementbasisabschnitts 3 ist ein Übergangsabschnitt 12 angeformt, der in einen Anschlussabschnitt 13 übergeht. Der Anschlussabschnitt 13 weist ein freies Ende 14 auf, mittels dem das Steckkontaktelement 1 über einen Anbindungssteg 15 mit dem Reststreifen 2 verbunden ist.

Nach der Herstellung eines erfindungsgemäßen Steckkontaktelements 1 ist der Anbindungssteg 15 und der Reststreifen 2 von jedem Steckkontaktelement 1 abgetrennt und werden als Abfall entsorgt. Der Anschlussabschnitt 13 ist im Wesentlichen zylindrisch ausgebildet und verjüngt sich zum freien Ende 14 hin konisch. Eine derartige Ausbildung des Anschlussabschnittes 13 ist geeignet, das Steckkontaktelement 1 z.B. in eine Platine einzulöten, stellt somit also einen Lötanschlussabschnitt dar. Selbstverständlich kann der Anschlussabschnitt 13 auch nach Art eines Crimpanschlussabschnittes ausgebildet sein. Das Steckkontaktelement 1 ist aus einem konturgestanzten, flachplattenförmigen Ausgangsmaterial, z. B. einem Blech, durch Umformen, z.B. Biegen und/oder Ziehen und/oder Prägen hergestellt.

Der Übergangsabschnitt 12 ist zwischen dem Anschlussabschnitt 13 und dem Kontaktelementbasisabschnitt 3 angeordnet und besitzt eine wannenartige Raumform, welche sich in einer Draufsicht (Figur 2) vom Kontaktelementbasisabschnitt 3 zum Anschlussabschnitt 13 hin kelchartig verjüngt.

Der Übergangsabschnitt 12 ist in etwa halbumfänglich an dem freien Ende 3a des Kontaktelementbasisabschnitts 3 angeformt, so dass am ersten Ende 3a freie Stirnkanten 16 ausgebildet sind.

Der Kontaktelementbasisabschnitt 3 ist im Wesentlichen hohlzylinderförmig ausgebildet und ist - wie oben bereits beschrieben - aus einem flachplattenförmigen Ausgangsmaterial gebogen, so dass eine Stoßfuge 17 gegenüberliegend zu einer Bodenwandung 22 des Übergangsabschnitts 12 ausgebildet ist. Die Stoßfuge 17 kann zumindest in einem Teilbereich des Kontaktelementbasisabschnittes 3 eine schmale, schlitzförmige Öffnung 19 sein, deren Weite so bemessen ist, dass übliche Gießharze auch in deren flüssiger Konsistenz vor dem Aushärten nicht durch die Schlitzöffnung 19 in den Innenraum des Kontaktelementbasisabschnitts 3 gelangen kann.

Zur Verhinderung des Eintritts von flüssigem Gießharz vom Übergangsabschnitt 12 ins Innere des Kontaktelementbasisabschnittes 3 weist ein erfindungsgemäßes Steckkontaktelement 1 eine Dichtungseinrichtung 20 auf, welche dichtend im Bereich des ersten Endes 3a des Kontaktelementbasisabschnitts 3 angeordnet ist und sich ggf. ein Stück in den Übergangsbereich 12 hineinerstreckt.

Als Dichtungseinrichtung 20 ist gemäß einer besonderen Ausführungsform ein Klebstoff, insbesondere ein mittels UV-Licht aushärtender Klebstoff, z.B. ein UV-Acrylat-Klebstoff vorgesehen.

Gleichwohl können auch andere Klebstoffe, z.B. induktivhärtende Klebstoffe oder Mehrkomponentenklebstoffe geeignet sein, sofern sichergestellt ist, dass in kurzer Zeit eine solche Anfangshärte des Klebstoffes nach dem Auftragen in flüssiger Form herstellbar ist, dass ein Fließen des Klebstoffs in den Hohlraum definiert unterbindbar ist. Wesentlich ist, dass die Dichtungseinrichtung 20 die freie Öffnung des Kontaktelementbasisbereichs 3 zum Übergangsbereich 12, nach Art eines Tropfens oder Pfropfens dichtend derart abschließt, dass ein flüssiges und/oder zähflüssiges Gießharz, mit dem das Steckkontaktelement 1 in einem nachfolgenden Produktionsschritt in Kontakt gelangt, während dessen Aushärtezeit nicht in das Innere des Kontaktelementbasisbereichs 3 vordringen kann.

Durch die Wahl eines schnell aushärtenden Klebstoffs für die Dichtungseinrichtung 20, dessen mengendefiniertes Einbringen in den Übergangsbereich 12 des Steckkontaktelements 1 und das schnelle Aushärten des Klebstoffs ist gewährleistet, dass die Dichtungseinrichtung 20 bzw. der Klebstoffpfropfen nur um ein vorbestimmbares Maß S (vgl. Figur 2) - in Längsrichtung des Steckkontaktelements 1 gesehen - in den Basisbereich 3 eindringt. Die Eindringtiefe S ist über die eingesetzte Klebstoffmenge, dessen Viskosität und/oder des Aushärteverhaltens derart definiert einstellbar, dass sichergestellt werden kann, dass die Einstecktiefe von der Einstecköffnung 9 her gesehen für ein Gegensteckkontaktelement immer ausreichend groß ist, ohne dass das Gegenkontaktelement die Dichtungseinrichtung 20 bzw. der Klebstoffpfropfen störend berührt.

In einer Seitenansicht (vgl. Figur 3) weist der Übergangsabschnitt 12 die Bodenwandung 22 auf, welche vom Anschlussabschnitt 13 zum Kontaktelementbasisabschnitt 3 hin ein Gefälle aufweist. Der Übergangsbereich 12 weist somit zusätzlich zur in der Draufsicht kelchartigen Erweiterung und wannenförmigen Ausgestaltung in einer Seitenansicht eine schräg angeordnete Bodenwandung 22 auf, so dass bei einem waagrecht liegenden Steckkontaktelement 1 mit einer Mittelachse a ein Gefälle ausgebildet ist. In einer solchen waagrechten Anordnung wird die Dichtungseinrichtung 20, insbesondere der flüssige Klebstoff für die Dichtungseinrichtung 20 in einer Pfeilrichtung 23 in die offene Seite des Übergangsbereichs 12 gegeben. Die kelchartige Erweiterung und die räumlichen Dimensionen des Kontaktelementbasisabschnittes 3 sind derart klein bemessen, dass der Klebstoff für die Dichtungseinrichtung 20 durch Kapillarwirkung um das Maß S in den Kontaktelementbasisabschnitt 3 einfließen kann. Dieses Einfließen wird noch unterstützt durch das Gefälle der Bodenwandung 22 des Übergangsbereichs 12, so dass durch die vorbeschriebene räumliche Ausgestaltung des Übergangsbereichs 12 als kelchförmig sich erweiternde Wanne mit einem Bodenwandungsgefälle eine besonders geeignete Raumform zum Einbringen des Flüssigdichtungsmittels der Dichtungseinrichtung 20 gefunden werden konnte.

Figur 4 zeigt beispielhaft sechs erfindungsgemäße Steckkontaktelemente 1, welche als Stecker ausgebildet sind und an dem Reststreifen 2 angebunden sind. Das erfindungsgemäße Steckkontaktelement 1 gemäß Figur 4 weist in bekannter Art und Weise den Kontaktierungsbereich 4 auf. Der Kontaktierungsbereich 4 ist als, z. B. zylindrischer Hohlkörper ausgebildet und weist ein erstes Ende 3a' und ein dem ersten Ende 3a' gegenüberliegendes Ende 3b' auf. Das Ende 3b' stellt das freie Ende des Steckkontaktelements 1 in der Ausführung als Stecker dar. Das erste Ende 3a' ist dem Reststreifen 2 zugewandt. Der Kontaktierungsabschnitt 4 ist beispielsweise in einer Bauart des Steckkontaktelements 1 als Stecker als im Wesentlichen geschlossener Hohlkörper ausgebildet. Die Ausbildung als Hohlkörper erfolgt durch Biegen, so dass die Trennfuge 17 gebildet ist. Die Trennfuge 17 kann zum einem als sogenannte Null-Fuge ausgebildet sein, d. h. die Trennfuge 17 besitzt keine lichte Weite. Die Trennfuge 17 kann aber auch eine lichte Weite besitzen, was zur Folge hat, dass der Kontaktierungsabschnitt 4 federnd ausgebildet werden kann.

Das Steckkontaktelement 1 gemäß Figur 4 kann vorteilhafterweise als Gegensteckkontaktelement (Stecker) zum Steckkontaktelement 1 gemäß den Fig. 1 bis 3 (Buchse) dienen.

Bei der Ausführungsform des erfindungsgemäßen Steckkontaktelements 1 gemäß Fig. 4 ist der Übergangsabschnitt 12 zwischen dem Anschlussabschnitt 13 und dem Kontaktierungsabschnitt 4 angeordnet und besitzt eine wannenartige Raumform, welche sich in einer Draufsicht vom Anschlussabschnitt 13 zum Kontaktierungsabschnitt 4 hin, kelchartig verjüngt.

Der Übergangsabschnitt 12 ist etwa vollumfänglich am Ende 3a' des Kontaktierungsbereichs 4 angeformt, wobei der Übergangsabschnitt 12 sich zum Anschlussabschnitt 13 öffnend erweitert. Somit ist der Kontaktierungsabschnitt 4 im Bereich seines Endes 3a' offen ausgebildet. Diese Öffnung wird mit der Dichtungseinrichtung 20 dichtend verschlossen.

Die im Zusammenhang mit dem erfindungsgemäßen Steckkontaktelement 1 gemäß Fig. 1 bis 3 gemachten Ausführungen hinsichtlich der Dichtungseinrichtung 20 gelten uneingeschränkt auch für die Ausführungsform des erfindungsgemäßen Steckkontaktelements 1 als Stecker gemäß Fig. 4 und sind hierauf anwendbar.

Im folgenden wird anhand der Figur 5 das erfindungsgemäße Verfahren beispielhaft näher erläutert. Es ist gleichermaßen auf Steckkontaktelemente als Stecker und Buchsen (Fig. 4; Fig. 1-3) anwendbar.

Der Reststreifen 2 zusammen mit den hieran angebundenen Steckkontaktelement 1 ist in der Figur 5 schematisch als Produktionsstreifen 100 dargestellt, welcher die erfindungsgemäße Herstellvorrichtung 101 in einer Fertigungsrichtung 102 durchläuft.

Zunächst durchläuft der Produktionsstreifen 100 eine Stanzbiegeeinrichtung 110, in der in üblicher Art und Weise die Steckkontaktelemente 1 durch aufeinanderfolgende Stanz- und/oder Biegeprozesse aus einem flachplattenförmigen Ausgangsmaterial geformt werden. Im Anschluss an die Stanzbiegeeinrichtung 110 durchläuft der Produktionsstreifen 100 eine in der Fertigungsrichtung 102 nachgeordnete Abdichtungseinrichtung 111. Die Abdichtungseinrichtung 111 weist in der Fertigungsrichtung 102 aufeinanderfolgend eine Dichtungsmitteldosiereinheit 112, eine Aushärteeinrichtung 113 und eine Qualitätsüberprüfungseinrichtung 114 auf. Der Abdichtungseinrichtung 111 in Fertigungsrichtung 102 nachgeordnet ist eine im Wesentlichen bekannte Kerbeinrichtung 115 und eine Kammschneide 116 angeordnet. Der Produktionsstreifen 100 durchläuft nach der Abdichtungseinrichtung 111 die Kerbeinrichtung 115, in der direkt benachbart zum freien Ende 14 des Anschlussabschnittes 13 in den Übergangssteg 15 eine Schwächungskerbe eingeformt wird. In der nachfolgenden Kammschneide 116 werden die Steckkontaktelement 1 im Bereich der eingeformten Kerbe des Übergangsstegs 15 vom Reststreifen 2 abgetrennt.

Der Kerbeinrichtung 115 vorgeordneten Abdichtungseinrichtung 111 befinden sich die Steckkontaktelemente 1 noch im festen Verbund mit dem Reststreifen 2. Die Dichtmitteldosiereinheit 112 weist beispielsweise einen Vorratsbehälter (nicht gezeigt) und eine getaktet ansteuerbare Dosiernadel (nicht gezeigt) auf, mittels der den Steckkontaktelementen 1, welche mit der offenen Seite des Übergangsabschnitts 12 einer Dosiernadelöffnung zugewandt sind, eine genau definierte, vorbestimmbare Menge des Flüssigdichtmittels zur Ausbildung der Dichtungseinrichtung 20 zugeführt werden kann. Die Menge des dosiert zugeführten Flüssigdichtmittels hängt im Wesentlichen von dem Volumen, insbesondere vom Querschnitt des Kontaktelementbasisbereichs am freien Ende 3a zum Übergangsabschnitt 12 hin ab. Die Dichtmitteldosiereinheit 112 weist zumindest eine Dosiernadel auf, welche durch eine geeignete Steuerung getaktet ansteuerbar ist, derart, dass eine definierte Flüssigdichtmittelmenge abgegeben werden kann, wenn eines der Steckkontaktelemente 1 zur Dosiernadel geeignet positioniert ist. Selbstverständlich liegt es auch im Bereich der Erfindung, die Dichtmitteldosiereinheit 112 mit einer Vielzahl von Dosiereinrichtungen, z. B. Dosiernadeln auszustatten. Wesentlich ist, dass die Dosiereinrichtung eine definierte Menge des Flüssigklebstoffes genau zugeordnet zu den jeweiligen Steckkontaktelementen 1 in die offene Wanne des Übergangsabschnitts 12 eindosieren kann.

Nach der Dichtmitteldosiereinheit 112 durchläuft der Produktionsstreifen mit den Flüssigdichtmittel enthaltenden Kontaktelementen 1 eine Aushärteeinrichtung 113, in der das Flüssigdichtmittel zumindest soweit ausgehärtet wird, dass ein fließen des Flüssigdichtmittels im Kontaktelementbasisabschnitt 3 sicher verhindert ist. Die Aushärteeinrichtung ist z. B. eine Beleuchtungseinrichtung mit UV-Licht emittierenden Leuchtmitteln, mittels denen ein UV-aushärtender Klebstoff als Flüssigdichtmittel aushärtbar und/oder zumindest gelierbar ist. Die Intensität und die Dauer der erforderlichen Bestrahlung mit ultravioletten Licht hängt im Wesentlichen von der Menge des Flüssigdichtmittels und der Art des Flüssigdichtmittels ab. Die Dauer der notwendigen UV-Lichtbestrahlung kann in einfacher Art und Weise durch eine Anpassung der Länge einer Bestrahlungsstrecke 1 bei vorgegebener Taktzeit eingestellt werden. Eine Verlängerung der Bestrahlungsdauer kann beispielsweise dadurch erfolgen, dass mehrere UV-Lichtquellen entlang der Produktionsrichtung 102 angeordnet und betrieben werden, so dass die wirksame Bestrahlungslänge 1 erhöht ist. Bei vorgegebener Taktzeit durchläuft der Produktionsstreifen 100 die UV-Licht-Beaufschlagung somit für eine längere Zeit.

Bei der Verwendung eines induktiv aushärtenden Klebstoffes für die Dichtungseinrichtung 20 ist die Aushärteeinrichtung beispielsweise als Wärmequelle, z. B. als ein Induktor ausgebildet.

Direkt im Anschluss an die Aushärteeinrichtung 113 ist eine optische Qualitätsüberprüfungseinrichtung 114, beispielsweise eine Videokamera angeordnet, mit der eine optische 100%-Überprüfung des Vorhandenseins der Dichtungseinrichtung 20 durchgeführt werden kann.

Sofern ein fehlerhaftes Steckkontaktelement 1 erkannt wird, wird dieses fehlerhafte Steckkontaktelement 1 im weiteren Verlauf aussortiert werden. Hierzu ist es beispielsweise bekannt, nach welcher Anzahl von Takten das als fehlerhaft erkannte Steckkontaktelement 1 nach der Qualitätsüberprüfungseinrichtung 114 die Abtrenneinrichtung 116 durchläuft, so dass genau vorhersehbar ist, wann das fehlerhafte Steckkontaktelement 1 vom Reststreifen 2 abgetrennt wird. Aus diesem Grund ist es besonders einfach, beispielsweise an der Abtrenneinrichtung 116 eine Weiche vorzusehen, mit der fehlerhafte Steckkontaktelemente 1, die abgetrennt werden, z. B. in einen Ausschussbehälter umgeleitet und somit aussortiert werden.

Bei dem erfindungsgemäßen Verfahren und der erfindungsgemäßen Vorrichtung zum Durchführen des Verfahrens ist von besonderem Vorteil, dass ohne Zeiteinbußen eine zuverlässige Abdichtung der Steckkontaktelemente 1 erfolgen kann. Zu dem kann ohne Taktzeitverlust eine 100%-Qualitätsüberprüfung gewährleistet werden. Ein weiterer Vorteil ist, dass eine erfindungsgemäße Vorrichtung zum Durchführen des Verfahrens wahlweise abgedichtete oder nicht abgedichtete Steckkontaktelemente herstellen kann. Außerdem ist es möglich, verschiedenste Arten von Flüssigdichtmitteln zu verarbeiten, da lediglich in einfacher Art und Weise die Dichtmitteldosiereinheit 112 und ggf. die Aushärteeinrichtung 113 auf das zu verwendende Flüssigdichtmittel anzupassen sind.

## Patentansprüche

1. Steckkontaktelement mit einem Kontaktierungsabschnitt (4) und einem Anschlussabschnitt (13), wobei zwischen dem Kontaktierungsabschnitt (4) und dem Anschlussabschnitt (13) ein Übergangsabschnitt (12) vorhanden ist, **dadurch gekennzeichnet, dass** der Kontaktierungsabschnitt (4) im Bereich des Übergangsabschnitts (12) zum Anschlussabschnitt (13) hin mittels einer Dichtungseinrichtung (20) abgedichtet ist, wobei die Dichtungseinrichtung (20) tropfenartig und/oder pfropfenartig ein erstes Ende (3a') des Kontakterungsabschnitts (4) verschließt oder das zwischen dem Kontaktierungsabschnitt (4) und dem Übergangsabschnitt (12) ein Kontaktelementbasisabschnitt (3) vorhanden ist und das der Kontaktelementbasisabschnitt (3) im Bereich des Übergangsabschnitts (12) zum Anschlussabschnitt (13) hin mittels einer Dichtungseinrichtung (20) abgedichtet ist, wobei die Dichtungseinrichtung (20) tropfenartig und/oder pfropfenartig das erste Ende (3a) des Kontaktelementbasisabschnitts (3) verschließt.

2. Steckkontaktelement nach Anspruch 1, **dadurch gekennzeichnet, dass** das Steckkontaktelement als Stecker oder als Buchse ausgebildet ist.

3. Steckkontaktelement nach Anspruch 1 oder Anspruch 2, **dadurch gekennzeichnet, dass** der Kontaktierungsabschnitt (4) oder der Kontaktelementbasisbereich (3) zum Übergangsabschnitt (12) hin als zum Übergangsabschnitt (12) hin offener Hohlkörper ausgebildet sind, dessen offenes Ende (3a, 3a') mittels der Dichtungseinrichtung (20) abgedichtet ist.

4. Steckkontaktelement nach einem der vorangegangenen Ansprüche, **dadurch gekennzeichnet, dass** die Dichtungseinrichtung (20) ein Klebstoff ist.

5. Steckkontaktelement nach einem der vorangegangenen Ansprüche, **dadurch gekennzeichnet, dass** die Dichtungseinrichtung (20) ein mittels UV-Licht aushärtbarer Klebstoff ist.

6. Steckkontaktelement nach einem der vorangegangenen Ansprüche, **dadurch gekennzeichnet, dass** die Dichtungseinrichtung (20) ein induktiv aushärtbarer Klebstoff ist.

7. Steckkontaktelement nach einem der vorangegangenen Ansprüche, **dadurch gekennzeichnet, dass** die Dichtungseinrichtung (20) ein Mehrkomponentenklebstoff ist.

8. Steckkontaktelement nach einem der vorangegangenen Ansprüche, **dadurch gekennzeichnet, dass** der Übergangsabschnitt (12) eine wannenförmige Raumform besitzt.

9. Steckkontaktelement nach einem der vorangegangenen Ansprüche, **dadurch gekennzeichnet, dass** sich der Übergangsabschnitt (12) in einer Draufsicht hin kelchartig verjüngt.

10. Verfahren zum Herstellen eines Steckkontaktelements nach einem oder mehreren der Ansprüche 1 bis 9, wobei das Steckkontaktelement (1) zumindest einen Kontaktierungsabschnitt (4), einen Anschlussabschnitt (13) und einen Übergangsabschnitt (12) aufweisend durch Stanzen und Biegen hergestellt wird, **dadurch gekennzeichnet, dass** der Kontaktierungsabschnitt (4) im Bereich das Übergangsabschnitts (12) zum Anschlussabschnitt (13) hin mittels einer Dichtungseinrichtung (20) abgedichtet wird, wobei die Dichtungseinrichtung (20) tropfenartig und/oder pfropfenartig ein erstes Ende (3a') des Kontaktierungsabschnitts (4) verschließt oder das zwischen dem Kontaktierungsabschnitt (4) und dem Übergangsabschnitt (12) ein Kontaklelementbasisabschnitt (3) gebildet wird und das der Kontaktelementbasisabschnitt (3) im Bereich des Übergangsabschnitts (12) zum Anschlussabschnitt (13) hin mittels einer Dichtungseinrichtung (20) abgedichtet wird, wobei die Dichtungseinrichtung (20) tropfenartig und/oder pfropfenartig ein erstes Ende (3a) des Kontaktelementbasisabschnitts (3) verschließt.

11. Verfahren nach Anspruch 10, **dadurch gekennzeichnet, dass** die Abdichtung mittels eines Flüssigdichtmittels, z. B. eines Klebstoffs erfolgt.

12. Verfahren nach Anspruch 10 oder 11, **dadurch gekennzeichnet, dass** die Abdichtung mittels eines UV-aushärtbaren Klebstoffs erfolgt.

13. Verfahren nach einem der Ansprüche 10 bis 12, **dadurch gekennzeichnet, dass** die Abdichtung mittels eines induktivaushärtenden Klebstoffs erfolgt.

14. Verfahren nach einem der Ansprüche 10 bis 13, **dadurch gekennzeichnet, dass** die Abdichtung mittels ein- oder Mehrkomponentenklebstoffs erfolgt.

15. Verfahren nach einem der Ansprüche 10 bis 14, **dadurch gekennzeichnet, dass** der Klebstoff nach dem Stanzen und Biegen mit vorbestimmter Mengen-Dosierung in einem Übergangsbereich (12) zwischen dem Anschlussbereich (13) und dem Kontaktierungsabschnitt (4) flüssig und/oder zähflüssig eingebracht wird und die Steckkontaktelemente (1) anschließend eine Härtestation durchlaufen, in der der Klebstoff ausgehärtet wird.

16. Verfahren nach einem der Ansprüche 10 bis 15, **dadurch gekennzeichnet, dass** die Aushärtung mittels UV-Licht erfolgt.

17. Verfahren nach einem der Ansprüche 10 bis 16, **dadurch gekennzeichnet, dass** Aushärtung mittels Induktion, d.h. Induktionswärme erfolgt.

18. Verfahren nach einem der Ansprüche 10 bis 17, **dadurch gekennzeichnet, dass** die Abdichtung der Kontaktelemente (1) vor dem Abtrennen der Kontaktelemente (1) von einem Reststeifen (2) erfolgt.

19. Verfahren nach einem der Ansprüche 10 bis 18, **dadurch gekennzeichnet, dass** nach dem Aushärten des Klebstoffs und vor dem Abtrennen der Kontaktelemente (1) vom Reststreifen (2) eine Qualitätskontrolle der Abdichtung, insbesondere eine optische Qualitätskontrolle der Abdichtung erfolgt.

20. Vorrichtung zum Durchführen des Verfahrens nach einem oder mehreren der Ansprüche 10 bis 19 mit einer Stanzbiegeinrichtung (110) zur Herstellung von an einem Reststreifen (2) angebundenen Steckkontaktelementen (1) und einer Abtrenneinrichtung (116) zur Trennung der Steckkontaktelemente (1) vom Reststreifen (2), **dadurch gekennzeichnet, dass** zwischen der Stanzbiegeeinrichtung (110) und der Abtrenneinrichtung (116) eine Dosiereinrichtung (112) für ein Dichtmittel und nachfolgend eine Aushärteeinrichtung (113) zur Aushärtung des Dichtmittels angeordnet ist.

21. Vorrichtung nach Anspruch 20, **dadurch gekennzeichnet, dass** der Härtestation nachfolgend eine Kontrolleinrichtung (114) zur Überprüfung der Abdichtung angeordnet ist.

22. Vorrichtung nach Anspruch 20 oder 21, **dadurch gekennzeichnet, dass** die Dosiereinrichtung eine Dosiereinrichtung (112) für Flüssigklebstoff ist.

23. Vorrichtung nach einem der Ansprüche 20 bis 22, **dadurch gekennzeichnet, dass** die Aushärteeinrichtung (113) eine UV-Lichtquelle ist oder eine Induktionswärmeeinrichtung ist.

24. Vorrichtung nach einem der Ansprüche 20 bis 23, **dadurch gekennzeichnet, dass** die Kontrolleinrichtung (114) eine optische Kontrolleinrichtung ist.

## Claims

1. Plug-in contact element comprising a contacting portion (4) and a terminal portion (13), wherein a transition portion (12) is located between the contacting portion (4) and the terminal portion (13), **characterised in that** the contacting portion (4), in the area of the transition portion (12), is sealed towards the terminal portion (13) by means of a sealing means (20), wherein the sealing means (20) closes off a first end (3a') of the contacting portion (4) in a drop-like and/or stopper-like manner, or that a contact element base portion (3) is located between the contacting portion (4) and the transition portion (12), and that the contact element base portion (3), in the area of the transition portion (12), is sealed towards the terminal portion (13) by means of a sealing means (20), wherein the sealing means (20) seals the first end (3a) of the contact element base portion (3) in a drop-like and/or stopper-like manner.

2. Plug-in contact element according to claim 1, **characterised in that** the plug-in contact element is configured as a plug or as a socket.

3. Plug-in contact element according to claim 1 or claim 2, **characterised in that** the contacting portion (4) or the contact element base area (3) are formed, in the direction towards the transition portion (12), as a hollow part open towards the transition portion (12), the open end (3a, 3a') of said hollow part being sealed by means of the sealing means (20).

4. Plug-in contact element according to any one of the preceding claims, **characterised in that** the sealing means (20) is an adhesive.

5. Plug-in contact element according to any one of the preceding claims, **characterised in that** the sealing means (20) is an adhesive hardenable by means of ultraviolet light.

6. Plug-in contact element according to any one of the preceding claims, **characterised in that** the sealing means (20) is an inductively hardenable adhesive.

7. Plug-in contact element according to any one of the preceding claims, **characterised in that** the sealing means (20) is a multiple-component adhesive.

8. Plug-in contact element according to any one of the preceding claims, **characterised in that** the transition portion (12) has a trough-like three-dimensional shape.

9. Plug-in contact element according to any one of the preceding claims, **characterised in that** the transition portion (12) tapers off in a goblet-like manner in a top view.

10. Method for producing a plug-in contact element according to one or more of the claims 1 to 9, wherein the plug-in contact element (1), comprising at least a contacting portion (4), a terminal portion (13) and a transition portion (12), is produced by punching and bending, **characterised in that** the contacting portion (4), in the area of the transition portion (12), is sealed towards the terminal portion (13) by means of a sealing means (20), wherein the sealing means (20) closes off a first end (3a') of the contacting portion (4) in a drop-like and/or stopper-like manner, or that a contact element base portion (3) is formed between the contacting portion (4) and the transition portion (12), and that the contact element base portion (3), in the area of the transition portion (12), is sealed towards the terminal portion (13) by means of a sealing means (20), wherein the sealing means (20) closes off a first end (3a) of the contact element base portion (3) in a drop-like and/or stopper-like manner.

11. Method according to claim 10, **characterised in that** sealing takes place by means of a liquid sealing agent, for example, an adhesive.

12. Method according to claim 10 or 11, **characterised in that** sealing takes place by means of a UV-hardenable adhesive.

13. Method according to any one of the claims 10 to 12, **characterised in that** sealing takes place by means of a inductively hardening adhesive.

14. Method according to any one of the claims 10 to 13, **characterised in that** sealing takes place by means of a single- or multiple-component adhesive.

15. Method according to any one of the claims 10 to 14, **characterised in that t**he adhesive, after the punching and bending, is introduced with a predetermined quantity dosage in a transition area (12) between the terminal area (13) and the contacting portion (4) in liquid and/or viscous form and the plug-in contact elements (1) subsequently pass through a hardening station in which the adhesive is hardened.

16. Method according to any one of the claims 10 to 15, **characterised in that** hardening takes place by means of ultraviolet light.

17. Method according to any one of the claims 10 to 16, **characterised in that** hardening takes place by means of induction, i.e. induction heat.

18. Method according to any one of the claims 10 to 17, **characterised in that** sealing of the contact elements (1) takes place prior to the separation of the contact elements (1) from a residual strip (2).

19. Method according to any one of the claims 10 to 18, **characterised in that** a quality inspection of the seal, in particular an optical quality inspection of the seal, is carried out after the hardening of the adhesive and prior to the separation of the contact elements (1) from the residual strip (2).

20. Apparatus for carrying out the method according to one or more of the claims 10 to 19, comprising a punching-bending device (110) for producing plug-in contact elements (1) connected to a residual strip (2) and a separating device (116) for separating the plug-in contact elements (1) from the residual strip (2) **characterised in that** a dosing device (112) for a sealing agent and, subsequent thereto, a hardening device (113) for hardening the sealing agent are disposed between the punching-bending device (110) and the separating device (116).

21. Apparatus according to claim 20, **characterised in that** an inspection device (114) for checking the seal is disposed subsequent to the hardening station.

22. Apparatus according to claim 20 or 21, **characterised in that** the dosing device is a dosing device (112) for liquid adhesive.

23. Apparatus according to any one of the claims 20 to 22, **characterised in that** the hardening device (113) is a UV light source or an induction heat device.

24. Apparatus according to any one of the claims 20 to 23, **characterised in that** the inspection device (114) is an optical inspection device.

## Revendications

1. Élément de contact enfichable comprenant un tronçon de mise en contact (4) et un tronçon de raccordement (13), dans lequel un tronçon de transition (12) est prévu entre le tronçon de mise en contact (4) et le tronçon de raccordement (13), **caractérisé en ce que** le tronçon de mise en contact (4) est étanché dans la zone du tronçon de transition (12) vers le tronçon de raccordement (13) au moyen d'un système d'étanchement (20), ledit système d'étanchement (20) refermant à la manière d'une goutte et/ou d'un bouchon une première extrémité (3a') du tronçon de la mise en contact (4), ou dans lequel un tronçon de base (3) d'élément de contact est prévu entre le tronçon de mise en contact (4) et le tronçon de transition (12), et le tronçon de base (3) d'élément de contact est étanché dans la zone du tronçon de transition (12) vers le tronçon de raccordement (13) à l'aide d'un moyen d'étanchement (20), ledit moyen d'étanchement (20) refermant à la manière d'une goutte et/ou d'un bouchon la première extrémité (3a) du tronçon de base d'élément de contact (3).

2. Élément de contact enfichable selon la revendication 1, **caractérisé en ce que** l'élément de contact enfichable est réalisé sous la forme d'une fiche mâle ou d'une fiche femelle.

3. Élément de contact enfichable selon la revendication 1 ou 2, **caractérisé en ce que** le tronçon de mise en contact (4) ou le tronçon de base de l'élément de contact (3) vers le tronçon de transition (12) est réalisé comme un corps creux ouvert vers le tronçon de transition (12) et dont l'extrémité ouverte (3a, 3a') est étanchée au moyen du moyen d'étanchement (20).

4. Élément de contact enfichable selon l'une des revendications précédentes, **caractérisé en ce que** le moyen d'étanchement (20) est une colle.

5. Élément de contact enfichable selon l'une des revendications précédentes, **caractérisé en ce que** le moyen d'étanchement (20) est une colle durcissable à la lumière ultraviolette.

6. Élément de contact enfichable selon l'une des revendications précédentes, **caractérisé en ce que** le moyen d'étanchement (20) est une colle durcissable par induction.

7. Élément de contact enfichable selon l'une des revendications précédentes, **caractérisé en ce que** le moyen d'étanchement (20) et une colle à plusieurs composants.

8. Élément de contact enfichable selon l'une des revendications précédentes, **caractérisé en ce que** le tronçon de transition (12) possède une forme dans l'espace semblable à une cuve.

9. Élément de contact enfichable selon l'une des revendications précédentes, **caractérisé en ce que** le tronçon de transition (12) se rétrécit à la manière d'un calice en vue de dessus.

10. Procédé pour réaliser un élément de contact enfichable selon l'une ou plusieurs des revendications 1 à 9, dans lequel l'élément de contact enfichable (1) est réalisé de manière à présenter au moins un tronçon de contact (4), un tronçon de raccordement (13) et un tronçon de transition (12) par estampage et pliage, **caractérisé en ce que** le tronçon de mise en contact (4) est étanché dans la zone du tronçon de transition (12) vers le tronçon de raccordement (13) à l'aide d'un moyen d'étanchement (20), ledit moyen d'étanchement (20) refermant une première extrémité (3a') du tronçon de mise en contact à la manière d'une goutte et/ou d'un bouchon, ou entre le tronçon de mise en contact (4) et le tronçon de transition (12) est formé un tronçon de base d'élément de contact (3), et le tronçon de base d'élément de contact (3) est étanché dans la zone du tronçon de transition (12) vers le tronçon de raccordement (13) à l'aide d'un moyen d'étanchement (20), et le moyen d'étanchement (20) referme une première extrémité (3a) du tronçon de base d'élément de contact (3) à la manière d'une goutte et/ou d'un bouchon.

11. Procédé selon la revendication 10, **caractérisé en ce que** l'étanchement a lieu à l'aide d'un moyen d'étanchement liquide, par exemple une colle.

12. Procédé selon la revendication 10 ou 11, **caractérisé en ce que** l'étanchement a lieu au moyen d'une colle durcissable à la lumière ultraviolette.

13. Procédé selon l'une des revendications 10 à 12, **caractérisé en ce que** l'étanchement a lieu au moyen d'une colle durcissable par induction.

14. Procédé selon l'une des revendications 10 à 13, **caractérisé en ce que** l'étanchement a lieu au moyen d'une colle monocomposant ou à plusieurs composants.

15. Procédé selon l'une des revendications 10 à 14, **caractérisé en ce que** la colle est appliquée après l'estampage et le pliage avec un dosage en quantité prédéterminée dans une zone de transition (12) entre la zone de raccordement (13) et le tronçon de mise en contact (4) sous forme liquide et/ou visqueuse, et les éléments de contact enfichables (1) traversant ensuite une station de durcissement dans laquelle la colle est durcie.

16. Procédé selon l'une des revendications 10 à 15, **caractérisé en ce que** le durcissement a lieu au moyen de lumière ultraviolette.

17. Procédé selon l'une des revendications 10 à 16, **caractérisé en ce que** le durcissement a lieu au moyen d'induction, c'est-à-dire d'une chaleur produite par induction.

18. Procédé selon l'une des revendications 10 à 17, **caractérisé en ce que** l'étanchement des éléments de contact (1) a lieu avant la séparation des éléments de contact (1) depuis un ruban (2) de reste.

19. Procédé selon l'une des revendications 10 à 18, **caractérisé en ce que**, après durcissement de la colle et avant séparation des éléments de contact (1) depuis le ruban de reste (2) a lieu un contrôle de la qualité de l'étanchement, en particulier un contrôle optique de la qualité de l'étanchement.

20. Dispositif pour mettre en oeuvre le procédé selon l'une ou plusieurs des revendications 10 à 19, comprenant un moyen d'estampage-pliage (110) pour réaliser des éléments de contact enfichables (1) attachés à un ruban de reste (2), et un moyen de séparation (116) pour la séparation des éléments de contact enfichables (1) depuis le ruban de reste (2), **caractérisé en ce qu'**un moyen de dosage (112) pour un produit d'étanchement est agencé entre le moyen d'estampage-pliage (110) et le moyen de séparation (116), et à la suite est agencé un moyen de durcissement (113) pour le durcissement du produit d'étanchement.

21. Dispositif selon la revendication 20, **caractérisé en ce qu'**un moyen de contrôle (114) est agencé à la suite de la station de durcissement pour le contrôle de l'étanchement.

22. Dispositif selon la revendication 20 ou 21, **caractérisé en ce que** le moyen de dosage est un moyen de dosage (112) pour une colle liquide.

23. Dispositif selon l'une des revendications 20 à 22, **caractérisé en ce que** le moyen de durcissement (113) est une source de lumière ultraviolette ou un moyen de chauffage par induction.

24. Dispositif selon l'une des revendications 20 à 23, **caractérisé en ce que** le moyen de contrôle (114) est un moyen de contrôle optique.
